# EUROPÄISCHE PATENTSCHRIFT

(11) **EP 0 528 916 B1**
(45) Veröffentlichungstag und Bekanntmachung des Hinweises auf die Patenterteilung: **05.01.1994**
(21) Anmeldenummer: 91909462.3
(22) Anmeldetag: 16.05.1991
(51) Int. Cl.: D04B 15/78

(54) **STRICKMASCHINE**
KNITTING MACHINE
MACHINE A TRICOTER

(30) Priorität: 17.05.1990 DE 4015936
(43) Veröffentlichungstag der Anmeldung: 03.03.1993
(73) Patentinhaber: UNIVERSAL MASCHINENFABRIK DR. RUDOLF SCHIEBER GMBH & CO. KG, D-73463 Westhausen (DE)
(72) Erfinder: SCHNAIDT, Gerlinde, c/o Universal Maschinenfabrik, D-7084 Westhausen (DE)
(74) Vertreter: Geyer, Ulrich F., Dr. Dipl.-Phys.
(86) Internationale Anmeldenummer: EP9100917
(87) Internationale Veröffentlichungsnummer: WO9118136

(56) Entgegenhaltungen:
- DE-A- 2 217 115
- DE-B- 1 269 762

## Beschreibung

Die Erfindung betrifft eine Strickmaschine mit einem elektrischen Nadelauswahlsystem, welches eine Haltevorrichtung, eine Auswahlvorrichtung und eine Verstellvorrichtung für Selektionselemente aufweist.

Figur 1 zeigt einen schematischen Querschnitt durch ein herkömmliches Nadelbett einer Flachstrickmaschine zur Erläuterung der Funktionsweise eines Nadelauswahlsystems. Im Nadelbettkanal 1 eines Nadelbetts 2 liegen eine Nadel 3, eine Arbeitsplatine 4 und eine Auswahl- oder Selektionsplatine 5 in der genannten Reihenfolge vom Nadelbettkamm aus gesehen hintereinander. Ein Schloßschlitten, der sich senkrecht zur Bewegungsrichtung der Nadel 3, der Arbeitsplatine 4 und der Auswahlplatine 5 über das Nadelbett bewegt, umfaßt einen Schloßbereich 6, welcher sich im Bereich eines Nadelfußes7 der Nadel 3, eines Arbeitsplatinenfußes 8 der Arbeitsplatine 4 eines Auswahlplatinenfußes 9 befindet. An dem der Nadel abgewandten Ende des Schloßschlittens befindet sich das Nadelauswahlsystem 11, das dazu dient, durch entsprechende Steuerung der jeweiligen Auswahlplatinen 5 diese selektiv in Richtung der Arbeitsplatine 4 bzw. der Nadel 3 zu bewegen.

Figur 2 zeigt eine schematische Aufsicht auf das Nadelbett im Bereich des Nadelauswahlsystems 11 und des an das Nadelauswahlsystem 11 angrenzenden Schloßbereich 6. Bauelemente und Teile in Figur 2, die denen von Figur 1 entsprechen, sind mit denselben Bezugszeichen versehen.

Wenn der Schlitten in die durch einen Pfeil 21 angedeutete Richtung über das Nadelbett läuft, gelangt eine Auswahlplatine 5 in den Bereich des in Figur 2 nicht und eines Verstellfußes 10 der Auswahlplatine 5 dargestellten Auswahlsystems 11. Wie im weiteren-noch im einzelnen erläutert werden wird, werden die zu selektierenden Auswahlplatinen 5 im Auswahlsystem 10 wahlweise aus ihrer Ausgangslage (Position 22 bzw. 23) in eine Lage (Position 24) gebracht, in der der Fuß 9 der Auswahlplatine 5 von einem Schloßteil 28 erfaßt werden kann, das die Auswahlplatine 5 und damit auch die Arbeitsplatine 4 in eine Stellung steuert (Position 26), in der der Fuß 8 der Arbeitsplatine 4 von einem Arbeitsplatinen-Schloßteil 29 erfaßt werden kann, um in entsprechender Weise die Nadel 3 bzw. den Nadelfuß 7 (vgl. Fig. 1) in einen weiteren, nicht dargestellten Schloßbereich zu bringen, in der die Nadel 3 mit entsprechenden Schloßteilen in ihrer Bewegung gesteuert wird. Ein Abzugsschloßteil 30 dient dazu, im weiteren Verlauf der Schlittenbewegung die jeweilige Auswahlplatine 5 wieder abzuziehen (Position 27) und in ihre Ausgangslage für eine weitere Auswahl zurückzuführen.

Für die Nadelauswahl sind zwei auf unterschiedlichen Prinzipien beruhende Systeme, nämlich mehrstufige Systeme und einstufige, sogenannte Monosystem bekannt.

Ein Beispiel für ein mehrstufiges System besteht darin, daß mehrere Klappankermagnete in Richtung senkrecht zur Schloßschlitten-Laufrichtung nebeneinander in Reihe angeordnet sind. Die Auswahlplatinen weisen jeweils zueinander versetzte Füße auf, die im jeweiligen Bereich der in Reihe angeordneten Klappankermagnete vorliegen. Wird einer dieser Elektromagnete bestromt, so betätigt sein Anker eine schiefe Ebene, die in die neutrale Lage der einzelnen Platinenfüße der Auswahlplatinen einschwenkt. Die Platinen wandern an der schiefen Ebene in Richtung des Nadelbettkamms. Obgleich derartige Nadelauswahlsysteme mit Klappankermagneten zufriedenstellend arbeiten und in der Praxis in erheblichen Umfang eingesetzt werden, so haften ihnen dennoch Nachteile an. Das Ein- und Ausklappen der schiefen Ebene ist aufgrund der Trägheit des Klappankermechanismus und der elektrischen Zeitkonstante des Elektromagneten mit einer relativ großen mechanischen Zeitkonstante und damit mit einer kleinen Schaltfrequenz des Klappankersystems verbunden. Um diesen Nachteil zu entgehen, werden. wie gesagt, mehrere Klappankermagnete eingesetzt, die zeitlich versetzt angesteuert werden, wobei eine Stufung der Verstellfüße an den Auswahlplatinen entsprechend der Anzahl und der Staffelung der Klappankermagnete vorgesehen ist. Zu diesem Zweck müssen unterschiedliche Auswahlplatinen mit Verstellfüße an verschiedenen Stellen vorgesehen sein, die den Fertigunosaufwand zusätzlich erhöhen.

Bei modernen Strickmaschinen wird zur Erhöhung der Produktivität eine möglichst hohe Schlittengeschwindigkeit angestrebt. Dementsprechend muß die Anzahl der Klappankermagnete und die Anzahl unterschiedlicher Auswahlplatinen mit gestaffelten Füßen hoch sein. Darüber hinaus ist eine Verbreiterung des Nadelbetts erforderlich und das Auswahlsystem erfordert insgesamt einen hohen Platzbedarf, ganz abgesehen von einem hohen elektrischen Aufwand aufgrund der zahlreichen Kabelzuführungen und des steuerungstechnischen Aufwands. Sowohl hinsichtlich des Aufwands als auch hinsichtlich der technischen Möglichkeiten sind daher bezüglich der Strickgeschwindigkeit mit einem solchen mehrsystemigen Nadelauswahlsystem Grenzen gesetzt.

Als Alternative zu mehrstufigen Systemen sind Monosysteme bekannt. Bei derartigen Systemen wird die Auswahlplatine nicht mittels einer entsprechend eingeschwenkten schiefen Ebene aus der Null-Lage bewegt, sondern die Verschiebung der Selektionselemente erfolgt mittels einer Feder oder eines Magnets, die bzw. der auf das ausgewählte Selektionselement einwirkt und dieses im Nadelkanal verschiebt. Die durch die Feder oder den Magnet ausgeübte Kraft muß in der Lage sein, die einzelnen Selektionselemente um den benötigten Selektionsweg zu verstellen. Vor der Auswahl müssen zunächst alle Selektionselemente in eine Null-Lage gebracht und dort gehalten werden. Die dazu benötigte Gegenkraft muß größer sein als die durch die Feder oder den Magneten ausgeübte Vorspannkraft, mit der das Selektionselement nach Auswahl verstellt wird. An einer Auswahlstelle wird diese Gegenkraft kurzfristig aufgehoben, so daß die durch die Feder oder den Magneten ausgeübte Vorspannkraft eine Bewegung des Selektionselements aus dem Haltekraftbereich einleiten kann.

Monosysteme dieser Art sind in vielfältiger Ausführungsform bereits beschrieben worden. Aus der DE-A1-22 17 115, der DE-A1-24 14 193 und der EP-A1-249 203 sind Nadelauswahlsysteme bekannt. bei denen die Selektion durch den unterschiedlichen Kippzustand von Hebeplatinen erfolgt. Die Hebeplatinen werden durch eine permanentmagnetische Halteanordnung in den Auswahlbereich gedrückt. Die Auswahl der Platine durch Ändern des Kippzustands an der Auswahlvorrichtung kann auf verschiedene Weise erfolgen: Durch Bestromen jeweils eines Elektromagneten übt dieser eine Anzugskraft auf die Selektionsplatine aus. Diese kippt in die entsprechende Stellung oder wird in der Ausgangsstellung gehalten. Eine alternative Ausführungsform besteht darin, daß die Anzugskraft von einem Permanentmagneten aufgebracht wird. Durch Bestromen der Spule wird die Anziehungskraft aufgehoben, so daß die Selektionsplatine kippt. In wieder einer anderen Ausführungsform werden beide Seiten durch einen Permanentmagneten gehalten. Dabei kommt durch einen entsprechenden konstruktiven Aufbau nur ein Elektromagnet zum Einsatz, der je nach Stromrichtung in der Spule den einen Permanentmagneten schwächt, während die Anziehungskraft des anderen erhöht wird.

Aus den DE-A1-12 69 762, DE-A1-13 03 938, DE-A1-15 83 001, der DE-A2-19 20 531 oder der CH-A1-460 232 ist ein weiteres Prinzip für ein Nadelauswahlsystem bekannt, bei dem die Selektionsplatinen in einem Auswahlkanal auf die Auswahlstelle konzentriert werden. Die Auswahl selbst erfolgt nach denselben Möglichkeiten wie dies zuvor in Zusammenhang mit der Kipphebelplatine erläutert wurde. Durch die hinter der Auswahlstelle angeordneten permanentmagnetischen Halteteile werden die Platinen linear weiterbewegt. Die Auswahl ist aufgrund der Symmetrie in beiden Richtungen möglich. Aus den DE-A1-29 38 835 und 29 48 804, sowie der DE-C1-36 14 220 sind Magnetauswahlsysteme bekannt, bei denen die Selektionsplatinen Federelemente aufweisen. Durch eine mechanische Anordnung werden die Selektionsplatinen einem permanentmagnetischen Haltebereich zugeführt. Dabei wird die Feder gespannt. Die Haltekraft der Magnetanordnung, die vorzugsweise permanentmagnetisch erzeugt wird, kompensiert die Vorspannkraft der Feder. Zum Lösen der Auswahlplatine wird eine Spule bestromt, so daß die Haltekraft aufgehoben wird. Wird die Haltekraft elektromagnetisch erzeugt, wird der Erregerstrom des Elektromagneten abgeschaltet, um die Platine zu lösen.

Eine alternative Ausführungsform ist aus der DE-A1-21 55 808 und der DE-B1 21 15 332 bekannt, bei der eine Feder als Wählelement vorgesehen ist. Das an der Auswahlplatine vorgesehene Federelement, das aus einem magnetischen Material besteht, wird von einem permanentmagnetischen Bereich gehalten, wenn die Selektionsplatine von der Auswahlvorrichtung überstrichen wird. Die Federelemente werden dabei vorgespannt, indem die Selektionsplatinen über eine Schräge nach unten gedrückt werden. Wird das Federelement an der Auswahlstelle gelöst, entspannt sich die Feder und folgt der Auswahlplatine. Das Federelement wird an der mechanischen Kanalisierung vorbeigeführt. Erfolgt kein Lösen, wird durch eine zweite permanentmagnetische Haltevorrichtung die Feder in den oberen Bereich der mechanischen Kanalisierung eingeführt.

Schließlich ist aus der EP-A1-18 790 ein Nadelauswahlprinzip bekannt, bei der die Auswahlplatinen mit einem Elektromagneten vormagnetisiert werden. Der Schlitten mit einem Elektromagneten bewegt sich an den Auswahlplatinen vorbei. Je nach der Richtung des durch die Spule des Elektromagneten fließenden Stroms liegt an der Auswahlstelle ein Nord- oder Südpol an. Die Selektionsplatinen werden entsprechend als Süd- bzw. Nordpol aufmagnetisiert. Das Verstellen der Platinen erfolgt entsprechend ihrer Polarität an permanentmagetischen Halteleisten.

Bei sämtlichen Monosystemen sind hohe Schaltfrequenzen Voraussetzung, um die einzelnen Selektionselemente ansprechen zu können. Bei hohen Schlittengeschwindigkeiten, die heutzutage erreicht und angestrebt werden und im Bereich von 1.3 bis 1,5 m pro s liegen, ergeben sich für feine Nadelbetteilungen Schaltfrequenzen um oder über 800 Hz. Darüber ninaus muß die Verstellvorrichtung die ausgewählte Platine um einen ausreichend großen weg aus ihrer Ausgangslage in Richtung des Nadelbettkamms bewegen, damit der Platinenfuß vom Schloß erfaßt werden kann. Andererseits muß sichergestellt bleiben, daß nicht ausgewählte Selektionsplatinen in ihrer Ausgangs- lage verharren und von der Verstellvorrichtung nicht mit verstellt werden. Die herkömmlichen Nadelauswahlsysteme, seien sie nun ein- oder mehrstufige Systeme, sind nicht in der Lage, Schalt- und Verstellvorgänge mit ausreichender Zuverlässigkeit für hohe Schaltfrequenzen zu erreichen.

Der Erfindung liegt daher die Aufgabe zugrunde, eine Strickmaschine mit einem elektrischen Nadelauswahlsystem zu schaffen, welches auch bei hohen Schaltfrequenzen eine zuverlässige Auswahl gestattet und dennoch einen einfachen Aufbau aufweist.

Die gestellte Aufgabe wird erfindungsgemäß dadurch gelöst. daß die Verstelleinrichtung einen Magneten umfaßt, der bezüglich der auszuwählenden Selektionselemente so angeordnet ist, daß er eine Scherkraft auf die jeweiligen Selektionselemente ausübt.

Das erfindungsgemäße Merkmal, auf das auszuwählende Selektionselement eine magnetische Scherkraft auszuwählen, hat den Vorteil, daß das Selektionselement nicht wie bei herkömmlichen Systemen auf einen Magneten, der das Selektionselement anzieht. aufprallt, sondern auf seiner Magnetpolfläche gleitet und magnetisch abgebremst wird. Bei der erfindungsgemäßen Ausführung steht am Anfang der Bewegung eine relativ große Kraft zur Verfügung, die bewirkt, daß das ausgewählte Selektionselement stark und schnell aus dem Haltebereich abgezogen wird. Während bei herkömmlichen Anordnungen die Kraft und damit die Geschwindigkeit des Selektionselements bei direktem Abziehen desselben mittels einen Magneten am Ende der Bewegung hoch wird, und die Platine mit hoher Energie auf die Verstelleinheit bzw. den Verstellmagneten auftrifft - die Folge hiervon ist ein hoher Verschleiß und eine langsame Entmagnetisierung des Permanentmagneten durch die Erschütterungen beim Aufprall - wird bei der erfindungsgemäßen Anordungen das ausgewählte, mit hoher Kraft zunächst abgezogene Selektionselement nach Durchgang durch die Magnet-Symmetrieebene gebremst, ohne daß es auf irgendeinen Gegenstand mit den besagten Folgen auftrifft. Darüber hinaus ist durch die Scherkraft, die nach Abzug des ausgewählten Selektionselements sowohl in Richtung des Nadelbettkamms als auch in Gegenrichtung wirkt sichergestellt, daß das Selektionselement definiert in seiner Lage gehalten wird.

Gemäß einer bevorzugten Ausführungsform der Erfindung ist der Verstellmagnet über wenigstens einem Verstellfuß des Selektionselements angeordnet.

Eine besonders vorteilhafte Ausführungsform der Erfindung besteht darin, daß eine der Haltevorrichtung abgewandte, vertikale Seitenfläche des Verstellfußes des Selektionselements mit der der Haltevorrichtung zugewandten vertikalen Seitenfläche des Verstellmagneten im wesentlichen fluchtet, wenn das Selektionselement von der Haltevorrichtung in seiner Ausgangsstellung gehalten ist. Diese Maßnahme ist besonders vorteilhaft, weil die maximale Verstellkraft dann auf das ausgewählte Selektionselement wirkt, wenn der Verstellfuß und der Magnetpol sich gerade nicht mehr decken.

Vorzugsweise stimmt die in Bewegungsrichtung gesehene Breite des Verstellfußes des Selektionselements im wesentlichen mit der Breite des Verstellmagneten überein. Auf diese Weise ist eine sehr definierte Lage des Verstellfußes des Selektionselements und damit des Selektionselements selbst sichergestellt, wenn das Selektionselement von der Haltevorrichtung abgezogen worden ist.

Alternativ ist es jedoch auch möglich, die Breite des Verstellmagneten größer als die Breite des Verstellfußes des Selektionselements zu wählen. Durch diese Maßnahme wirkt auch noch eine Kraft auf das Selektionselement ein, wenn sich dieses schon in Deckung mit dem Magneten befindet.

Vorteilhaft ist es weiterhin, wenn die Breite des Verstellmagneten dem doppelten Verstellweg des Selektionselements entspricht.

Eine Ausgestaltung des Verstellmagneten ist besonders vorteilhaft, bei der die der Haltevorrichtung zugewandte vertikale Seitenfläche des Verstellmagneten in Richtung des Verstellfußes des Selektionselements schräg verläuft. Bei Verwendung dieser Ausführungsform hat sich herausgestellt, daß sich durch die schräg zulaufende Magnetform ein konstanterer Kraft-Weg-Verlauf ergibt, was in einigen Anwendungsfällen besonders vorteilhaft ist.

Eine weitere Ausgestaltung der vorliegenden Erfindung besteht darin, daß die der Haltevorrichtung zugewandte vertikale Seitenfläche des Verstellmagneten in Richtung des Verstellfußes des Selektionselements eine vorspringende Kante aufweist. Aus Untersuchungen geht hervor, daß die Kraft auf das Selektionselement in der ersten Hälfte der Deckung zwischen Verstellfuß des Selektionselements und Verstellmagnet am größten ist. Bei Verwendung einer vorspringenden Kante gemäß der besagten Ausführungsform, bei der also eine Art Versatz vorliegt, ist es möglich, das ausgewählte Selektionselement immer in diesem Maximal-Kraftbereich zu halten, wenn der Schlitten über die Selektionselemente hinweg gleitet. Dabei ist es vorteilhaft, wenn der durch die vorspringende Kante hervorgerufene Versatz mit der Verstellgeschwindigkeit, d. h. mit der Geschwindigkeit. mit der das Selektionselement von der Haltevorrichtung abgezogen wird, abgestimmt ist.

Gemäß einer besonders vorteilhaften Ausgestaltung der Erfindung weist der Verstellmagnet wenigstens zwei Magnetschuhe auf, die jeweils einem von wenigstens zwei Magnetfüßen eines Selektionselements zugeordnet sind. Diese Anordung ist deshalb von großem Vorteil, weil sich durch die beiden Magnetschuhe des Verstellmagneten ein im wesentlichen geschlossener Kreis für den Magnetfluß ergibt. Dadurch werden die von den Magnetpolen auf die Verstellfüße der Selektionselemente ausgeübten Scherkräfte besonders groß, weil sich der magnetische Fluß über das Nadelbett auf den Luftspalt und die Verstellfüße konzentriert. Weiterhin hat diese Ausführungsform den Vorteil, daß die Selektionselemente klein und leicht ausgebildet werden können, so daß die für die Bewegung aufgewandte Energie klein gehalten werden kann.

In Zusammenhang mit einem Verstellmagneten mit wenigstens zwei Magnetschuhen ist es vorteilhaft, wenn eine der Haltevorrichtung abgewandte vertikale Seitenfläche wenigstens eines Verstellfußes des Selektionselement zu einer der Haltevorrichtung zugewandten vertikalen Seitenfläche des Verstellmagneten beabstandet ist, wenn das Selektionselement von der Haltevorrichtung in seiner Ausgangsstellung gehalten ist.

Eine derartige Ausführungsform mit einem Versatz zwischen wenigstens einem Magnetpol des Verstellmagneten und einem Verstellfuß des Selektionselements ergibt sich zu Beginn des Verstellvorgangs eine etwas niedrigere Verstellkraft, die jedoch im weiteren Verlauf des Verstellvorgangs zunimmt und höher ist als bei einer Anordnung ohne einen derartigen Versatz. Diese Maßnahme wirkt sich im Betrieb günstig aus, da sich über den benötigten Verstellweg ein konstanterer Kraftverlauf ergibt.

Besonders vorteilhaft ist es, wenn wenigstens eine Polschuhfläche mit einem einen kleinen Reibungswiderstand aufweisenden Material beschichtet ist. Auf diese Weise wird die Reibungskraft, die durch das Gleiten der Oberfläche des Verstellfußes bzw. der Verstellfüße auf dem Magnetpol bzw. auf den Magnetpolen des Verstellmagneten auftritt, verringert, ohne daß dadurch der Scherverlauf entscheidend beeinflußt wird. Die Gleitschicht sollte dabei jedoch nicht zu dick ausgeführt werden, da ansonsten der Luftspalt zwischen Polschuh und Verstellfuß zu groß wird und damit die Scherkraftwirkung abnimmt.

Vorzugsweise ist zwischen der Polschuhfläche und der der Polschuhfläche zugewandten Kante des Verstellfußes des Selektionselements eine Platte aus nicht permeablem Material vorgesehen. Vorzugsweise ist das nicht permeable Material Teflon. Auf diese Weise ergibt sich ein geringer Reibwiderstand zwischen Verstellfuß und Magnetschuhfläche.

Gemäß einer besonders vorteilhaften Ausfuhrungsform der Erfindung sind die äußersten Selektionselemente als Blind - Selektionselemente ausgebildet. Werden nämlich für ein bestimmtes Strickmuster unmittelbar benachbart angeordnete Selektionselemente ausgewählt, so können sich mehrere von ihnen gleichzeitig im Deckungsbereich des Verstellmagneten befinden. Entsprechend verkleinert sich der magnetische Außenwiderstand der Anordnung mit jedem weiteren Selektionselement entsprechend einer Parallelschaltung. Durch die daraus resultierende Flußerhöhung sinkt die magnetische Klemmenspannung ab. Dadurch wird die Scherkraft bei jedem weiteren hinzukommenden Verstellelement kleiner, d. h. jede weitere hinzukommende Platine wird durch eine geringere Scherkraft als die vorhergehende beaufschlagt. Gleichzeitig bewirkt die magnetische Spannung im Verstellfuß des Selektionselements eine Abstoßkraft zwischen benachbarten Selektionselementen. Dies hat den Vorteil, daß Platinen zwischen zwei Nachbarplatinen durch die gleichpoligen Abstoßkräfte im Nadelkanal zentriert werden. Bei mehreren Platinen werden die beiden äußeren an die Nadelbettwand gedrückt, d. h. sie werden einseitig abgestoßen, wodurch sich die Reibungskräfte im Nadelkanal vergrößern. In diesem Zusammenhang ist die erfindungsgemäße Maßnahme vorteilhaft, das letzte Selektionselement als für den Strickvorgang funktionsloses Blind - Selektionselement.

Die Strickmaschine mit der erfindungsgemäßen Verstellvorrichtung ist unabhängig davon einsetzbar, wie die Auswahl- und/oder Haltevorrichtung ausgeführt ist. Die erfindungsgemäße Verstellvorrichtung kommt insbesondere vollständig ohne Federn bzw. ohne Selektionselemente aus, die Federn aufweisen oder durch Federkraft beaufschlagt werden. Die mit Federn verbundenen Nachteile, wie relativ aufwendige mechanische Anordnungen, eine Verringerung der Federwirkung während der Lebensdauer oder dem notwendig werdenden Ersatz einzelner Federn, treten bei der vorliegenden Erfindung daher nicht auf.

Die erfindungsgemäße Verstellvorrichtung hat insbesondere auch den Vorteil, daß die Verstellelemente über den gesamten Bereich des Schlosses in einer festen, definierten Lage gehalten werden, während dem keine Schloßteile auf das Selektionselement einwirken. Das Selektionselement kann daher nicht ungewollt aus seiner Lage oder zurück gleiten. Erst dann, wenn ein Schloßteil definiert und gesteuert am Platinenfuß angreift, kann das Selektionselement bzw. die Platine aus ihrer durch die Scherkraft gehaltenen Lage herausgeführt werden. Aufgrund der definierten Halterung des Selektionselements in der Verstellvorrichtung ist es nicht erforderlich, bestimmte Maßnahmen zum Bremsen des Selektionselements vorzusehen, wie etwa das Selektionselement zu biegen, um es im Kanal durch Reibungskräfte in seiner Lage zu halten. Da keine Bremsmaßnahmen vorhanden sein müssen, tritt bei Verwendung der erfindunasgemaßen Verstellvorrichtung auch kein Verschleiß und keine Wärmeentwicklung auf, und die für die Schlittenbewegung erforderlichen Kräfte können geringer sein.

Die Erfindung wird nachstehend anhand der Zeichnungen beispielsweise näher erläutert. Es zeigen:
- Figur 1: Eine schematische Querschnittdarstellung durch ein Nadelbett entlang eines Nadelkanals,
- Figur 2: eine schematische Aufsichtsdarstellung auf einen Nadelbettbereich, in dem sich das Auswahlsystem befindet,
- Figur 3: eine schematische Darstellung zur Erläuterung der Funktionsweise eines sogenannten Monosystems,
- Figur 4: eine vereinfachte schematische Darstellung der erfindungsgemäßen Verstellvorrichtung mit Scherkraftwirkung,
- Figur 5: eine erfindungsgemäße Ausführungsform mit einer zwei Magnetschuhe aufweisenden Verstellvorrichtung und Selektionselementen mit jeweils zwei Verstellfüßen,
- Figur 6: eine schematische Darstellung einer erfindungsgemäßen Ausführungsform mit spezieller Zuordnung der Magnetpolschuhe zu den Verstellfüßen eines Selektionselements,
- Figur 7: eine weitere Ausführungsform des Verstellmagneten in schematischer Darstellung,
- Figur 8: eine vorteilhafte Ausbildungsform des Verstellmagneten und
- Figur 9: eine schematische Konstruktionszeichnung einer erfindungsgemäßen Verstellungvorrichtung.

Die schematische Darstellung eines Monosystems gemäß Figur 3 zeigt Selektionselemente 5 in Form von Auswahlplatinen, die, wie bereits in Zusammenhang mit den Figuren 1 und 2 beschrieben wurde, in den dem Nadelbettkamm abgewandten Bereichen der Nadelkanäle 1 des Nadelbetts 2 liegen. Haltevorrichtungen 31, die zu einer Auswahlvorrichtung 32 symmetrisch angeordnet sind, halten die Selektionselemente 5 in der Null- oder Ausgangslage 35, wenn der Schlitten und damit das Nadelauswahlsystem über das Nadelbett 2 gleitet. Die Schlittenbewegung in Figur 3 ist durch den Pfeil 33 angedeutet und führt von links nach rechts.

Die Haltevorrichtung 31 bewirkt, daß die Selektionselemente 5 an der Auswahlvorrichtung 32 vorbeigeführt werden. Wird die Auswahlvorrichtung 32 so gesteuert, daß sie eine dieser Selektionselemente 5 auswählen soll und diese freigibt, tritt eine im nachfolgenden noch im einzelnen zu erläuternde Verstellvorrichtung 34 in Funktion, die das ausgewählte Selektionselement 5 verstellt, d. h. von der Auswahlvorrichtung 32 abzieht und in eine Selektionslage 35 bringt, in der der Fuß des Selektionselements, wie anhand von Figur 1 und 2 bereits erläutert, von Schloßteilen erfaßt und Gesteuert verschoben werden kann.

Selektionselemente 5, die von der Auswahlvorrichtung 32 nicht ausgewählt und damit von der Verstellvorrichtung 34 nicht verstellt bzw. abgezogen wurden, werden von der Haltevorrichtung 31 weiterhin in ihrer Ausgangslage gehalten.

Figur 4 zeigt eine schematische Darstellung zur Erläuterung der Funktionsweise der erfindungsgemäßen Verstellvorrichtung mit Scherkraftwirkung. Elemente und Teile. die denen vorausgegangener Figuren entsprechen, sind mit denselben Bezugszeichen wie in den vorausgegangenen Figuren versehen und werden nicht nochmals erläutert.

Im Nadelkanal 1 des Nadelbetts 2 liegt das Selektions-element in Form einer Auswahlplatine 5. In Figur 5 ist von der Selektionsplatine 5 lediglich der hintere Teil mit dem Verstellfuß 11 dargestellt. Ein Verstellmagnet 41 der Verstellvorrichtung hat auf den Verstellfuß 11 der Auswahl-platine 5 eine Kraft ausgeübt, die die Auswahlplatine nach Freigabe durch die (nicht dargestellte) Haltevorrichtung in Richtung des Nadelbettkamms bewegt. Dabei gleitet die Oberkante des Verstellfußes 11 der Auswahlplatine 5 auf der Polfläche des Verstellmagneten 41. Je weiter die Oberkante des Verstellfusses 11 der Selektionsplatine 5 während des Verstellvorgangs die Polfläche des Verstellmagneten 41 überdeckt, umso kleiner wird die Scherkraft, bis sie schließlich zu Null wird, wenn die Mittellinie des Verstellfußes 11 der Auswahlplatine 5 mit der Mittellinie der Polfläche des Verstellmagneten 41 fluchtet. In diesem Zustand tritt nur die Anziehungskraft des Verstellmagneten 41 senkrecht zur Nadelaustriebsrichtung auf. Der Verstellfuß 11 der Auswahlplatine 5 stützt sich dabei am Permanentmagneten ab.

Die maximale Verstellkraft tritt dann auf, wenn sich der Verstellfuß 11 und die Magnetfläche des Verstellmagneten 41 gerade nicht mehr decken. Durch die relativ hohe Anfangs-Scherkraft wird das ausgewählte Auswahlelement 5 zu Beginn des Verstellvorgangs stark beschleunigt, so daß sie dabei einen relativ großen Weg zurücklegt und den Auswahl- bzw. Haltebereich sicher verläßt. Da die Kraft über den Weg - wie dargestellt - bis auf Null abnimmt, läuft das Selektionselement aus und muß nicht mechanisch durch einen Anschlag abgebremst werden. Die Arbeitsweise der erfindungsgemäßen Verstellvorrichtung ist praktisch verschleißfrei.

Figur 5 zeigt eine bevorzugte Ausführungsform der Verstellvorrichtung in schematischer Darstellung. Dabei zeigt Figur 5a eine Seitenansicht und 5b eine Ansicht in Richtung der Nadelkanäle. Auch hier sind Teile und Elemente, die denen in früher beschriebenen Figuren entsprechen, mit denselben Bezugszeichen wie in den vorausgegangenen Figuren versehen.

Im Gegensatz zu der in Figur 4 dargestellten Ausführungsform weist der Verstellmagnet bei der in Ausführungsform gemäß Figur 5 zwei Magnetschuhe 51 und 52 auf.

Wie insbesondere aus Figur 5b ersichtlich ist, befinden sich drei Selektionselemente 5-1, 5-2 und 5-3 in benachbarten Nadelbettkanälen 1-1, 1-2 und 1-3. Den jeweiligen Magnetschuhen 51 und 52 sind jeweils zwei Verstellfüße 53-1 und 54-1 eines Selektionselements 5-1 zugeordnet. Aufgrund der Verdoppelung der Magnetschuhe und der Verdoppelung der Verstellfüße am Selektionselement wird die Scherkraft und damit die Abzugskraft wesentlich erhöht. Die Scherkraft kann bei dieser Ausführungsform der Erfindung sogar mehr als das doppelte der in Figur 4 dargestellten Ausführungsform betragen, da die Anordnung der Magnetschuhe nicht nur die Ausnutzung von zwei Magnetpolflächen erlaubt, sondern auch für die Magnete gleichzeitig eine günstige die Magnetkraft verstärkende Magnetflßführung darstellt.

Wie bereits erläutert, werden auch hier die von der (nicht dargestellten) Auswahlvorrichtung ausgewählten bzw. freigegebenen Selektionselemente 5 von den Verstellmagneten in Richtung des Nadelbettkamms gezogen, bis sich die Verstellfüße 53-1 bzw. 54-1 mit den Magnetpolflächen decken.

Wie insbesondere aus Figur 5b ersichtlich ist, ist die in Schlittenlaufrichtung gesehene Abmessung der Magnetschuhe 51 bzw. 52 so breit, daß mehrere Selektionselemente 5-1, 5-2, 5-3 gleichzeitig erfaßt werden können. Wie bereits ausgeführt, wird die Scherkraft umso geringer, je mehr Selektionselemente vom Verstellmagnet 41 ergriffen sind. Dabei treten Abstoßkräfte zwischen den Selektionselementen infolge der Gleichpoligkeit der Flußführungsteile, d. h. der Verstellfüße der jeweiligen Auswahlplatinen auf. Das bedeutet, daß die Selektionselemente durch die sich abstoßenden Kräfte im Nadelkanal zentriert werden und die Reibung des mittleren Selektionselements im Nadelkanal daher geringer ist. Aufgrund des Merkmals, zwei Magnetschuhe vorzusehen, wird auch die Kippneigung der Platine aus dem Nadelkanal heraus verhindert.

Figur 6 zeigt schematisch eine Verstellmagnet-Baugruppe gemäß Figur 5, bei der die Abstände zwischen den Magnetschuhen 51, 52 des Verstellmagneten 41 einerseits und zwischen den Verstellfüßen 11-1, 11-2 eines Selektionselements andererseits so gewählt ist, daß zwischen wenigstens dem einen Magnetschuh und dem zugeordneten Verstellfuß ein Versatz 61 auftritt. Es konnte gezeigt werden, daß aufgrund dieses Versatzes 61 am Anfang eine etwas niedrigere Scherkraft auftritt. Im Verlauf des Verstellvorgangs liegt die Scherkraft jedoch höher als bei der in Figur 5 dargestellte Anordnung ohne Versatz. Die Ausführungsform gemäß Figur 6 zeigt daher über dem Verstellweg einen konstanteren Kraftverlauf.

Figur 7 zeigt eine Ausformung der Magnetschuhe 51, 52 des Verstellmagneten 41 mit schräg verlaufender Kante, die den in der Ausgangslage befindlichen Verstellfüßen 11-1, 11-2 zugewandt ist. Auch diese Ausformung der Magnetschuhe führt zu einem über den Verstellweg konstanteren Scherkraftverlauf.

In Figur 8 ist eine Ausformung der Nagnetschuhe 51, 52 gezeigt, deren der Haltevorrichtung zugewandte Seitenfläche abgewinkelt ist. Durch diese Maßnahme ist es möglich, das ausgewählte Selektionselement beim Überfahren des Schlittens in einem optimalen Magnet-Kraftbereich zu halten.

In Figur 9 ist eine schematische Konstruktionzeichnung einer erfindungsgemäßen Verstelleinrichtung schematisch dargestellt. Auch hier sind Elemente und Teile, die denen vorausgegangener Figuren entsprechen, mit denselben Bezugszeichen wie in diesen Figuren versehen und werden nicht nochmals erläutert.

Wie Figur 1 im Querschnitt zeit, wird ein Verstellelement 5 mit den beiden Verstellfüßen 11-1, 11-2 von einer Haltebzw. Auswahlvorrichtung 31 gehalten, die beliebig ausgebildet sein kann und hier nicht weiter erläutert werden soll.

Oberhalb des Verstellelements 5 befindet sich die Verstellmagnetanordnung 41 mit zwei Magneten 51 und 52, sowie einem Flußführungsteil 53. Die der Haltevorrichtung zugewandte. vertikale Seitenflächen der Magnete 51 und 52 fluchten mit den der Haltevorrichtung abgewandten vertikalen Seiten-flächen der Verstellfüße 1.1-1, 11-2 des Selektionselements 5. Der Auswahlplatinenfuß 9 befindet sich in dieser Stellung noch im Bereich des Nadelauswahlsystems und kann von Schloßteilen nicht erfaßt werden. Der Verstellmagnet 41 wird von einem Verstellmagnet-Träger 93 umschlossen, der seinerseits an ein Trägeroberteil 92 angeflanscht ist. Der Trägeroberteil 92 kann, auch eine beliebig ausgebildete Auswahl- und/oder Haltevorrichtung 91 des erfindungsgemäßen Nadelauswahlsystems tragen. Die Unterseite des Verstell-magnet-Trägers 93, in dem der Verstellmagnet 41 und gegebenenfalls ein Abstandshalter 95 angeordnet ist, ist durch eine Verschleißplatte 94 abgeschlossen, auf der die Verstellfüße 11-1, 11-2 des Selektionselements 5 gleiten, wenn auf sie bei Freigabe durch die Auswahl- bzw. Haltevorrichtung 91 eine Scherkraft ausgeübt wird. Die unmagnetische Verschleißplatte 94 kann beispielsweise aus einem einen möglichst geringen Reibungswiderstand für die Verstellfüße 11-1, 11-2 des Selektionselements 5 aufweisenden Material, etwa Hartmetall oder Teflon, gegebenenfalls mit entsprechender Beschichtung. bestehen, sodaß ein geringer Verschleiß und eine leicht Beweglichkeit erreicht wird.

Die Erfindung wurde anhand bevorzugter Ausführungsformen beschrieben. Dem Fachmann sind zahlreiche Abwandlungen und Ausgestaltungen dieser Ausführungsformen möglich, ohne daß dadurch der Erfindungsgedanke verlassen wird.

## Patentansprüche

1. Strickmaschine mit einem elektrischen Nadelauswahlsystem (10), welches eine Haltevorrichtung (31), eine Auswahlvorrichtung (32) und eine Verstellvorrichtung (34) für Selektionselemente (5) umfaßt, dadurch **gekennzeichnet**, daß die Verstellvorrichtung (34) einen Verstellmagneten (41) umfaßt, der bezüglich der ausgewählten Selektionselemente (5) so angeordnet ist, daß eine Scherkraft auf die jeweiligen Selektionselemente (5) ausgeübt wird.

2. Strickmaschine nach Anspruch 1, dadurch **gekennzeichnet**, daß der Verstellmagnet (41) über wenigstens einem Verstellfuß (11) des Selektionselements (5) angeordnet ist.

3. Strickmaschine nach Anspruch 1 oder 2, dadurch **gekennzeichnet**, daß eine der Haltevorrichtung (31) abgewandte vertikale Seitenfläche des Verstellfußes des Selektionselements (5) mit der der Haltevorrichtung (31) zugewandten vertikalen Seitenfläche des Verstellmagneten (41) im wesentlichen fluchtet, wenn das Selektionselement (5) von der Haltevorrichtung (31) in seiner Ausgangsstellung (30) gehalten ist.

4. Strickmaschine nach einem der vorhergehenden Ansprüche, dadurch **gekennzeichnet**, daß die in Bewegungsrichtung gesehene Breite des Verstellfußes (11) des Selektionselements (5) im wesentlichen mit der Breite des Verstellmagneten (41) übereinstimmt.

5. Strickmaschine nach einem der vorhergehenden Ansprüche, dadurch **gekennzeichnet**, daß die Breite des Verstellmagneten (41) größer als der Verstellweg des Selektionselements (5) ist.

6. Strickmaschine nach einem der vorhergehenden Ansprüche, dadurch **gekennzeichnet**, daß die der Haltevorrichtung (31) zugewandte vertikale Seitenfläche des Verstellmagneten (11) in Richtung des Verstellfußes (11) des Selektionselements (5) schräg verläuft.

7. Strickmaschine nach einem der Ansprüche 1 bis 5, dadurch **gekennzeichnet,** daß die der Haltevorrichtung (31) zugewandte vertikale Seitenfläche des Verstellmagneten (41) in Richtung des Verstellfußes (11) des Selektionselements (5) eine vorspringende Kante aufweist.

8. Strickmaschine nach einem der vorhergehenden Ansprüche. dadurch **gekennzeichnet**, daß der Verstellmagnet (41) wenigstens zwei Magnetschuhe 51, 52 aufweist, die jeweils einem von wenigstens zwei Verstellfüßen (53-11, 54-11) eines Selektionselements (5) zugeordnet sind.

9. Strickmaschine nach Anspruch 8, dadurch **gekennzeichnet**, daß eine der Haltevorrichtung (31) abgewandte vertikale Seitenfläche wenigstens eines Verstellfußes (11-1, 11-2) des Selektionselements (5) zu einer der Haltevorrichtung (31) zugewandten vertikalen Seitenfläche des Verstellmagneten (41) beabstandet ist, wenn das Selektionselement (5) von der Haltevorrichtung (31) in seiner Ausgangsstellung (30) gehalten ist.

10. Strickmaschine nach einem der vorhergehenden Ansprüche, dadurch **gekennzeichnet**, daß wenigstens eine Polschuhfläche mit einem einen kleinen Reibungswiderstand aufweisenden Material (94) beschichtet ist.

11. Strickmaschine nach einem der vorhergehenden Ansprüche, dadurch **gekennzeichnet**, daß zwischen der Polschuhfläche und der der Polschuhfläche zugewandten Kante des Verstellfußes (11) des Selektionselements (5) eine Platte (94) aus nicht permeablem Material angeordnet ist.

12. Strickmaschine nach Anspruch 1 oder 2, dadurch **gekennzeichnet**, daß die Platte (94) aus nicht permeablem Material Teflon ist.

13. Strickmaschine nach einem der vorhergehenden Ansprüche, dadurch **gekennzeichnet**, daß die äußersten Selektionselemente als Blind-Selektionselemente ausgebildet sind.

## Claims

1. Knitting machine having an electrical needle selection system (10) which comprises a holding device (31), a selecting device (32) and a positioning device (34) for selection elements (5), characterised in that, the positioning device (34) comprises an adjusting magnet (41) which is arranged relative to the selected selection elements (5) such that a shearing force is brought to bear on the corresponding selection elements (5).

2. Knitting machine according to claim 1, characterised in that, the adjusting magnet (41) is arranged over at least one control butt of the selection element (5).

3. Knitting machine according to claim 1 or 2, characterised in that, one vertical sidewall of the control butt of the selection element (5) facing away from the holding device (31) is substantially aligned with the vertical sidewall of the adjusting magnet (41) facing towards the holding device (31) when the selection element (5) is held by the holding device (31) in its starting position.

4. Knitting machine according to any of the preceding claims, characterised in that, the width of the control butt of the selection element (5) looking in the direction of movement is substantially equal to the width of the adjusting magnet (41).

5. Knitting machine according to any of the preceding claims, characterised in that, the width of the adjusting magnet (41) is greater than the displacement path length of the selection element (5).

6. Knitting machine according to any of the preceding claims, characterised in that, the vertical sidewall of the adjusting magnet (41) facing towards the holding device (31) runs inclined in the direction of the control butt (11) of the selection element (5).

7. Knitting machine according to any of the claims 1 to 5, characterised in that, the vertical sidewall of the adjusting magnet (41) facing towards the holding device (31) has a projecting edge in the direction of the control butt (11) of the selection element (5).

8. Knitting machine according to any of the preceding claims, characterised in that, the adjusting magnet (41) has at least two magnetic shoes 51, 52 which are assigned to respective ones of at least two control butts (53-11, 54-11) of a selection element (5).

9. Knitting machine according to claim 8, characterised in that, a vertical sidewall of at least one control butt (11-1, 11-2) of the selection element (5) facing away from the holding device (31) is spaced from a vertical sidewall of the adjusting magnet (41) facing towards the holding device (31) when the selection element (5) is held by the holding device (31) in its starting position.

10. Knitting machine according to any of the preceding claims, characterised in that, at least one pole piece surface is coated with a material (94) having a low frictional resistance.

11. Knitting machine according to any of the preceding claims, characterised in that, a plate (94) of non-permeable material is arranged between the surfaces of the pole piece and the edge of the control butt (11) of the selection element (5) facing towards the surface of the pole piece.

12. Knitting machine according to claim 1 or 2, characterised in that, the plate (94) of non-permeable material is Teflon.

13. Knitting machine according to any of the preceding claims, characterised in that, the outermost selection elements are constructed as blind selection elements.

## Revendications

1. Machine à tricoter comprenant un système électrique (10) de sélection des aiguilles, qui comporte un dispositif de retenue (31), un dispositif de sélection (32) et un dispositif de réglage (34) pour les éléments de sélection (5) caractérisée en ce que le dispositif de réglage (34) comporte un aimant de réglage (41) qui, par rapport aux éléments de sélection choisis (5), est disposé de manière à exercer une force de cisaillement sur chacun des éléments de sélection (5).

2. Machine à tricoter selon la revendication 1, caractérisée en ce que l'aimant de réglage (41) est disposé au moins au-dessus d'un pied de réglage (11) de l'élément de sélection (5).

3. Machine à tricoter selon la revendication 1 ou 2, caractérisée en ce qu'une surface latérale verticale du pied de réglage de l'élément de sélection (5), détournée du dispositif de retenue (31) est sensiblement alignée avec la surface latérale verticale de l'aimant de réglage (41), tournée vers le dispositif de retenue (31) quand l'élément de sélection (5) est maintenu dans sa position de départ (30) par le dispositif de retenue (31).

4. Machine à tricoter selon l'une des revendications précédentes, caractérisée en ce que la largeur du pied de réglage (11) de l'élément de sélection (5), vue dans le sens de déplacement, coïncide sensiblement avec la largeur de l'aimant de réglage (41).

5. Machine à tricoter selon l'une des revendications précédentes, caractérisée en ce que la largeur de l'aimant de réglage (41) est supérieure au parcours de réglage de l'élément de sélection (5).

6. Machine à tricoter selon l'une des revendications précédentes, caractérisée en ce que la surface latérale verticale de l'aimant de réglage (41), tournée vers le dispositif de retenue (31) s'étend en biais en direction du pied de réglage (11) de l'élément de sélection (5).

7. Machine à tricoter selon l'une des revendications 1 à 5, caractérisée en ce que la surface latérale verticale de l'aimant de réglage (41), tournée vers le dispositif de retenue (31) présente un bord saillant en direction du pied de réglage (11) de l'élément de sélection (5).

8. Machine à tricoter selon l'une des revendications précédentes, caractérisée en ce que l'aimant de réglage (41) présente au moins deux pièces magnétiques (51, 52), qui sont associées respectivement à un des au moins deux pieds de réglage (53-11, 54-11) d'un élément de sélection (5).

9. Machine à tricoter selon la revendication 8, caractérisée en ce qu'une surface latérale verticale d'au moins un pied de réglage (11-1, 11-2) de l'élément de sélection (5), détournée du dispositif de retenue (31) est à distance d'une surface latérale verticale de l'aimant de réglage (41), tournée vers le dispositif de retenue (31) quand l'élément de sélection (5) est maintenu dans sa position de départ (30) par le dispositif de retenue (31).

10. Machine à tricoter selon l'une des revendications précédentes, caractérisée en ce qu'au moins une surface de pièce polaire est revêtue d'une matière (94) présentant une faible résistance à la friction.

11. Machine à tricoter selon l'une des revendications précédentes, caractérisée en ce qu'entre une surface de pièce polaire et le bord du pied de réglage (11) de l'élément de sélection (5), bord qui est tourné vers la surface de la pièce polaire, il est disposé une plaque (94) en matière imperméable.

12. Machine à tricoter selon la revendication 1 ou 2, caractérisée en ce que la plaque 94 en matière imperméable est du téflon.

13. Machine à tricoter selon l'une des revendications précédentes, caractérisée en ce que les éléments de sélection les plus à l'extérieur sont conçus comme éléments de selection-aveugle.
